# EUROPÄISCHE PATENTANMELDUNG

(11) **EP 1 156 210 A1**
(43) Veröffentlichungstag der Anmeldung: **21.11.2001**
(21) Anmeldenummer: 01111699.3
(22) Anmeldetag: 14.05.2001
(51) Int. Cl.: F02M 61/14

(54) **Verfahren und System zum Einspannen eines Einspritzventils in einen Motorblock einer Brennkraftmaschine**

(30) Priorität: 19.05.2000 DE 10024855
(71) Anmelder: SIEMENS AKTIENGESELLSCHAFT, 80333 München (DE)
(72) Erfinder: Neumaier, Martin, Dr., 93059 Regensburg (DE)

(57) **Zusammenfassung**

Ein Spannelement 4 weist im wesentlichen eine symmetrische Grundform auf, wobei ein Langloch 5 vorgesehen ist, dessen Radien mit dem Durchmesser des Ventilschaftes 3 des Einspritzventils 1 korrespondieren. Das Langloch 5 dient zum Einschieben des Einspritzventils 1, das anschließend um 90° gedreht wird, wobei das Einspritzventil 1 entsprechende Auflageflächen 6.2 an einem ringförmigen Absatz 6 aufweist, so dass ein Verschrauben des Spannelements 4 im Motorblock 12 unter Einleitung einer Vorspannkraft möglich ist.

## Beschreibung

Die Erfindung betrifft ein Verfahren zum Einspannen eines Einspritzventils in einen Motorblock einer Brennkraftmaschine und ein System zum Einspannen eines Einspritzventils in einen Motorblock einer Brennkraftmaschine.

Einspritzventile für Brennkraftmaschinen werden üblicherweise mit Hilfe von Spannelementen in einen Aufnahmebereich eines Motorblocks eingespannt. Ein Spannelement weist typischerweise die Form einer U-förmigen Gabel auf, wobei der U-förmige Teil der Gabel in entsprechende Ausnehmungen des Einspritzventils eingelegt ist und über die Ausnehmungen das Einspritzventil in den Aufnahmebereich des Motorblocks gedrückt wird. Die Spannelemente sind üblicherweise mit dem Motorblock verschraubt.

Nachteilig bei dieser Ausführungsform ist jedoch, dass eine einseitige Belastung auf das Einspritzventil ausgeübt wird und dadurch die ausgeübte Vorspannkraft reduziert wird.

Bei einer weiteren Art der Befestigung und Verdrehsicherung von Einspritzventilen im Motorblock wird die Drehfixierung durch einen radial in den Injektorkörper eingepressten Metallstift sichergestellt, welcher beim axialen Einschieben des Ventils in eine entsprechende Nut im Zylinderkopf eingreift. Für die axiale Kraftübertragung von der Spannbrücke auf den Injektorkörper sorgt ein auf den Injektorkörper aufgebrachter Drahtring mit Stützhülse. Die Montage erfolgt durch Aufschieben der Spannbrücke auf den Injektorschaft und anschließende Fixierung des Drahtrings mit der Stützhülse.

Nachteilig bei dieser Ausführungsform ist jedoch der erhebliche Fertigungs- und Montageaufwand durch die zahlreichen Komponenten zur Fixierung und Verdrehsicherung.

Ein Ziel der Erfindung ist es, ein Verfahren und ein System zum Einspannen eines Einspritzventils in einen Motorblock einer Brennkraftmaschine bereitzustellen, das eine symmetrische Verteilung der Vorspannkräfte ermöglicht und zudem eine einfache Montage erlaubt.

Dieses Ziel der Erfindung wird durch die Merkmale der unabhängigen Ansprüche erreicht.

Das erfindungsgemäße Verfahren hat den besonderen Vorteil einer einfachen und schnellen Montagemöglichkeit im Zylinderkopf eines Motorblocks, ohne dass beim Vorspannen irgendwelche Quer- oder Torsionskräfte in das Einspritzventil eingeleitet werden, die im ungünstigsten Fall zu einem Verklemmen der Ventilnadel führen könnten. Ein scheibenförmiges Spannelement wird zunächst über das Ventil geschoben, um 90° verdreht und anschließend mittels Schraubbefestigung im Motorblock fixiert. Mit einfachen Mitteln wird auf diese Weise eine schnelle und exakte Befestigung der Einspritzventile erreicht.

Weitere vorteilhafte Ausbildungen der Erfindung sind in den abhängigen Ansprüchen gekennzeichnet. Zusätzliche Vorteile der Erfindung lassen sich den Ausführungsbeispielen im Zusammenhang mit den Figuren entnehmen.

Die Erfindung wird anhand der Figuren 1a bis 2a näher erläutert. Es zeigen:
- Figur 1a: eine Haltevorrichtung für ein Einspritzventil,
- Figur 1b: ein Einspritzventil entsprechend Figur 1a in Draufsicht,
- Figur 2a: ein Einspritzventil in einer perspektivischen Schrägansicht und
- Figur 2b: ein Spannelement in einer perspektivischen Schrägansicht.

In der Figur 1a ist in einem schematischen Vollschnitt ein Motorblock 12 mit einem Brennraum 14, in den ein eingespanntes Einspritzventil 1 mit Einspritzlöchern 19 ragt, dargestellt. Das Einspritzventil 1 ist in einen Aufnahmebereich 16 eingepresst. Der Aufnahmebereich 16 und der zugeordnete, als Kegelspitze 15 dargestellte Bereich des Einspritzventils 1 sind in der Weise ausgebildet, dass der Brennraum 14 zuverlässig abgedichtet ist. Der Aufnahmebereich 16 kann in tatsächlicher Bauausführung ebenso jede andere Form aufweisen, welche die gleiche Funktion erfüllt.

Das Einspritzventil 1 wird von einem Spannelement 4 in den Aufnahmebereich 16 gedrückt. Dabei liegt das Spannelement 4 an Auflageflächen 6.2 eines Bundes 6 des Einspritzventils 1 an. Das Spannelement 4 ist über hier nur symbolisch angedeutete Schrauben 13 mit einem Halteteil oder direkt mit dem Motorblock 12 fest verbunden, so dass die Position des Spannelements 4 im Bezug auf den Aufnahmebereich 16 festgelegt ist.

Figur 1b zeigt das Einspritzventil 1 entsprechend Figur 1a in schematischer Draufsicht. Erkennbar ist hierbei die zylindrische Mantelfläche des Ventilschaftes 3, die symmetrisch zur Längsachse L des Ventils 1 angeordnet ist. Der ebenfalls symmetrisch zur Längsachse L angeordnete Absatz 6 befindet sich im oberen Bereich des Ventilschaftes 3 in Nähe des Ventilkopfes 2. Zwei sich jeweils gegenüberliegende Abflachungen 6.1 gehen tangential in die Mantelfläche des Ventilschaftes 3 über. Gegenüber diesen beiden Abflachungen 6.1 um 90° versetzt sind zwei sich gegenüberliegende Auflageflächen 6.2 vorgesehen, deren Höhe nur ungefähr über die halbe Höhe des Absatzes 6 reicht. Die untere Hälfte des Absatzes, d.h. die vom Ventilkopf 2 wegweisende Hälfte, ist dagegen kreisförmig ausgebildet und lediglich um die Abflachungen 6.1 vermindert.

Figur 2a zeigt schematisch eine perspektivische Schrägansicht des Einspritzventils 1, unterteilt in einen Ventilkopf 2, einen Ventilschaft 3 und eine Kegelspitze 15, worin die Einspritzlöcher 19 erkennbar sind. Am oberen Teil des Ventilschaftes 3 befindet sich ein vorstehender ringförmiger Absatz 6, der jeweils zwei gegenüber liegende Auflageflächen 6.2 aufweist, deren Flachseiten tangential in die Mantelfläche des Ventilschafts 3 übergehen. Die Auflageflächen 6.2 sind jeweils so ausgebildet, dass sie nur ungefähr bis zur halben Höhe des Absatzes 6 reichen und dieser somit in seiner unteren Hälfte voll ausgebildet ist.

Um einen Winkel von jeweils 90° versetzt zu den Auflageflächen 6.2 befinden sich zwei gegenüber liegende Abflachungen 6.1 am Absatz 6, die ebenfalls so weit ausgebildet sind, dass ihre Flachseiten tangential in die Mantelfläche des Ventilschafts 3 übergehen. Die Auflageflächen 6.2 dienen jeweils als Anlageflächen, an denen das Spannelement 4 am Einspritzventil 1 anliegt und die Vorspannkraft auf das Einspritzventil 1 überträgt.

Figur 2b zeigt ein Spannelement 4, das im wesentlichen als flaches, längliches Blechteil ausgebildet ist. Das Spannelement 4 weist im wesentlichen eine symmetrische Grundform auf. An den Längsenden des Spannelements 4 befindet sich jeweils eine Bohrung 13.1 zur Durchführung der Schrauben 13, womit das Spannelement 4 am Motorblock 12 befestigt werden kann. Das Spannelement 4 ist mit einem Langloch 5 versehen, das aus zwei gegenüber liegenden geraden Abschnitten 5.1 und daran tangential anschließenden Halbkreisabschnitten 5.2 gebildet ist. Die Radien der Halbkreisabschnitte 5.2 stimmen mit dem Radius der Mantelfläche des Ventilschaftes 3 überein. Die beiden geraden Abschnitte 5.1 des Langloches 5 haben einen Abstand voneinander, der dem Durchmesser des Ventilschaftes 3 entspricht. Auf diese Weise können sowohl die Abflachungen 6.1 als auch die Auflageflächen 6.2 in das Langloch 5 eingreifen.

Das Einspritzventil 1 wird in folgender Weise in dem Motorblock 12 montiert. Das Spannelement 4 kann von unten her, d.h. in Richtung des Ventilkopfes 2 über den Ventilschaft 3 geschoben werden, wobei das Maß des Langloches 5 ein solches Schieben erlaubt. Das Spannelement wird in Höhe des Absatzes 6 des Ventilschaftes 3 so gedreht, dass die beiden geraden Abschnitte 5.1 des Langloches 5 über die beiden Abflachungen 6.1 gleiten können. Sobald sich das Spannelement 4 nun über dem Absatz 6 befindet, kann es um 90° gedreht und wieder nach unten geschoben werden, und zwar so, dass die geraden Abschnitte 5.1 in die damit korrespondierenden Auflageflächen 6.2 eingreifen. Die Drehung um 90° ist durch den entsprechenden Pfeil in Figur 2a verdeutlicht. Damit ist jedoch ebenso eine entsprechende Drehung des Spannelements 4 bei feststehendem Einspritzventil 1 gemeint. Die genaue Position des nunmehr quer zur Längsachse L verschieblichen Spannelementes 4 ergibt sich bei der anschließenden Montage des Einspritzventils 1 im Motorblock 12, da die genaue Lage durch den Aufnahmebereich 16 sowie die Positionen der Gewindebohrungen für die Schrauben 13 sowohl für das Einspritzventil 1 als auch das Spannelement 4 vorgegeben ist.

Anschließend wird das Einspritzventil 1 mit dem vormontierten Spannelement 4 in den Aufnahmebereich 16 des Motorblocks 12 eingeführt und das Spannelement 4 über die Schrauben 13 mit dem Motorblock 12 verschraubt.

## Patentansprüche

1. Verfahren zum Einspannen eines Einspritzventils in einen Motorblock einer Brennkraftmaschine,
- wobei ein Ventilschaft (3) des Einspritzventils (1) mit einem im wesentlichen ringförmigen Absatz (6) versehen ist, der wenigstens zwei gegenüberliegende Auflageflächen (6.2) aufweist,
- wobei ein Langloch (5) im flach geformten Spannelement (4) vorgesehen ist und
- wobei gerade Abschnitte (5.1) des Langlochs (5) mit den Auflageflächen (6.2) korrespondieren,
**gekennzeichnet durch** folgende Verfahrensschritte:
- Aufschieben des Spannelements (4) über den Ventilschaft (3) in Richtung eines Ventilkopfes (2) des Einspritzventils (1) und über den ringförmigen Absatz (6) hinweg, wobei die geraden Abschnitte (5.1) des Langlochs (5) über damit korrespondierende Abflachungen (6.1) im Absatz (6) hinweggleiten,
- Verdrehen des Spannelementes (4) um 90°,
- Zurückschieben des Spannelements (4) auf in Richtung der Ventilspitze (15), wobei die geraden Abschnitte (5.1) des Langlochs (5) in die damit korrespondierenden Auflageflächen (6.2) des Absatzes (6) eingreifen, und
- Verschrauben des Spannelements (4) im Motorblock (12) der Brennkraftmaschine, wobei bei im Motorblock (12) montiertem Spannelement (4) die Kanten der geraden Abschnitte (5.1) des Langloches (5) auf den Auflageflächen (6.2) aufliegen und das Einspritzventil (1) in einem Aufnahmebereich (16) im Motorblock (12) fixieren.

2. System zum Einspannen eines Einspritzventils in einen Motorblock einer Brennkraftmaschine, wobei
- ein Ventilschaft (3) des Einspritzventils (1) mit einem im wesentlichen ringförmigen Absatz (6) versehen ist, der wenigstens zwei gegenüberliegende Auflageflächen (6.2) aufweist,
- ein Langloch (5) im flach geformten Spannelement (4) vorgesehen ist,
- gerade Abschnitte (5.1) des Langlochs (5) mit den Auflageflächen (6.2) korrespondieren, und
- bei im Motorblock (12) montiertem Spannelement (4) die Kanten des Langloches (5) auf den Auflageflächen (6.2) aufliegen und das Einspritzventil (1) in einem Aufnahmebereich (16) im Motorblock (12) fixieren.

3. System nach Anspruch 2, **dadurch gekennzeichnet, dass** das Langloch (5) wenigstens zwei Auflagekanten (5.1) aufweist, die geeignet sind, um den Absatz (6) des Einspritzventils (1) mit einer Vorspannkraft zu belegen.

4. System nach Anspruch 2 oder 3, **dadurch gekennzeichnet, dass** der Absatz (6) wenigstens zwei jeweils gegenüberliegende Abflachungen (6.1) aufweist, die um 90° versetzt zu den Auflageflächen (6.2) angeordnet sind.

5. System nach einem der vorstehenden Ansprüche, **dadurch gekennzeichnet, dass** ein Radius von Halbkreisabschnitten (5.2) des Langlochs (5) im wesentlichen mit einem Radius des zylindrischen Ventilschafts (3) des Einspritzventils (1) übereinstimmt.

6. System nach einem der vorstehenden Ansprüche, **dadurch gekennzeichnet, dass** das Spannelement (4) über wenigstens eine Bohrung (13.1) an jedem Längsende zur Schraubbefestigung am Motorblock (12) versehen ist.

7. System nach einem der vorstehenden Ansprüche, **dadurch gekennzeichnet, dass** das Spannelement (4) eine im wesentlichen symmetrische Grundform aufweist.
